# EUROPÄISCHE PATENTSCHRIFT

(11) **EP 2 559 529 B1**
(45) Veröffentlichungstag und Bekanntmachung des Hinweises auf die Patenterteilung: **16.10.2013**
(21) Anmeldenummer: 12179689.0
(22) Anmeldetag: 08.08.2012
(51) Int. Cl.: B26D 5/32, B26D 7/06, B65H 33/16, B65H 31/30

(54) **Verfahren zur Geschwindigkeitsregelung einer Schneidvorrichtung**
Procédé de réglage de la vitesse d'un dispositif de coupe
Method for regulating the speed of a cutting device

(30) Priorität: 15.08.2011 CH 13382011
(43) Veröffentlichungstag der Anmeldung: 20.02.2013
(73) Patentinhaber: Müller Martini Holding AG, 6052 Hergiswil (CH)
(72) Erfinder: Meyer, Hanspeter, 8536 Hüttwilen (CH); Krügel, Thomas, 8472 Seuzach (CH)

(56) Entgegenhaltungen:
- DE-A1- 3 840 053
- DE-C2- 3 920 557
- US-A- 6 106 219

## Beschreibung

Die Erfindung betrifft ein Verfahren zur Geschwindigkeitsregelung einer Schneidvorrichtung, wobei die Schneidvorrichtung ein Schneidwerk zum Schneiden von Druckerzeugnissen und eine Zuführvorrichtung zum Zuführen von Druckerzeugnissen zum Schneidwerk aufweist, wobei vor dem Schneiden aus den Druckerzeugnissen in einer Stapelvorrichtung Stapel von Druckerzeugnissen gebildet werden und wobei die Druckerzeugnisse eines zu bildenden Stapels auf einem ersten Förderelement der Zuführvorrichtung nacheinander transportiert werden.

Roh gebundene Druckerzeugnisse wie Bücher, Taschenbücher, Zeitschriften oder ähnliche Produkte werden nach dem Binden an den drei nicht gebundenen Kanten auf Fertigmass beschnitten. Bei der industriellen Herstellung derartiger Produkte sind die für den gesamten Fertigungsprozess erforderlichen Maschinen meistens seriell miteinander verkettet. Dabei werden zunächst bedruckte Bogen einer Zusammentragmaschine zugeführt und durch diese zu losen Buchblocks zusammengetragen. Anschliessend werden die losen Buchblocks in eine Bindemaschine überführt, in der die Buchblocks im Buchrückenbereich gebunden und die gebundenen Druckerzeugnisse mittels Transportbändern, auf denen der Abbindeprozess des verwendeten Klebstoffs erfolgt, zu einer Schneidvorrichtung transportiert. Nach der Schneidvorrichtung können weitere Maschinen, wie beispielsweise Stapler, Foliermaschinen und Verschnürmaschinen angeordnet sein.

Auch wenn die Geschwindigkeiten der Maschinen und Fördereinrichtungen aufeinander abgestimmt sind, kann sich insbesondere auf den Transportbändern zwischen Bindemaschine und Schneidvorrichtung eine unregelmässige Förderung ergeben, weil z.B. fehlerhafte Druckerzeugnisse ausgeschleust, durch das Bedienpersonal Belegexemplare entnommen und wieder zugeführt oder die Druckerzeugnisse bei Umlenkungen gestaut werden. Dies führt dazu, dass die Druckerzeugnisse insbesondere der Schneidvorrichtung unregelmässig zugeführt werden.

Eine derartige Schneidvorrichtung mit einem Dreischneider ist beispielsweise in der DE3302946 C2 offengelegt. Solche Vorrichtungen weisen allerdings den Nachteil auf, dass die erreichbare Taktzahl wesentlich unter der maximal erreichbaren Taktzahl der anderen Maschinen liegt. Dieser Nachteil kann jedoch kompensiert werden, indem die Druckerzeugnisse dem Schneidwerk der Schneidvorrichtung in Stapeln zugeführt werden. Die Höhe des zu schneidenden Stapels, bzw. die Anzahl der Druckerzeugnisse pro Stapel, wird dabei durch einen, dem Schneidwerk vorgelagerten, sogenannten Anleger erzeugt und der Stapel wird durch diesen dem Schneidwerk zugeführt. Der Anleger umfasst ein Magazin, in dem die von der Bindemaschine gelieferten Druckerzeugnisse gestapelt werden und ein Abschiebesystem, das unten aus dem Magazin Stapel mit definierter Höhe oder eine definierte Anzahl von Druckerzeugnissen abschiebt und in das Schneidwerk überführt. Um ein Überfüllen des Magazins zu vermeiden wird die Taktzahl des Dreischneiders etwas höher eingestellt, als dies aufgrund der mittleren Leistung der Bindemaschine erforderlich ist. Dadurch reduziert sich die Füllhöhe im Magazin kontinuierlich.

Um ein Leerfahren des Magazins zu verhindern, wird der Füllstand des Magazins überwacht. Bei einem minimal zulässigen Füllstand wird das Abschieben unterbrochen und ein oder mehrere Leertakte des Schneidwerks werden eingeführt, bis wieder ein genügender Füllstand erreicht ist. Alternativ kann anstelle des Einführens von Leertakten die Schneidvorrichtung angehalten werden. Derartige Vorrichtungen haben sich bei der Verarbeitung dicker Druckerzeugnisse bewährt. Bei dünnen Druckerzeugnissen ist jedoch eine exakte Abtrennung im Stapel unsicher, was zu Störungen und Maschinenstillständen führen kann.

Zur Vermeidung dieses Problems wird bei einer weiteren Gestaltungsform von Schneidvorrichtungen im Magazin ein abgezählter Stapel gebildet, der anschliessend in das Schneidwerk geschoben wird. Während des Einschiebens muss die Zufuhr von weiteren Druckerzeugnissen unterbrochen werden. Dazu kann vor dem Magazin der Schneidvorrichtung ein Stauförderer vorgesehen sein. Auch bei dieser Art von Vorrichtungen kann die Taktzahl des Schneidwerks leicht höher gewählt werden, als die durchschnittlich erforderliche Taktzahl, damit ein Überfüllen des Stauförderers vermieden wird. Dabei können von Zeit zu Zeit Leertakte erzeugt werden oder das Schneidwerk kann angehalten werden. Durch den Zählvorgang lassen sich genaue Stapel auch mit dünnen Druckerzeugnissen erreichen. Nachteilig ist jedoch die Leistungsbegrenzung, die sich durch den Stauförderer ergibt. Die Druckerzeugnisse können nämlich nach dem Stau selbst mittels eines Saugbandes nicht schnell genug beschleunigt werden. Ein weiterer Nachteil besteht darin, dass an Druckerzeugnissen mit empfindlichen Oberflächen Schleifspuren durch den Stauförderer entstehen können.

In der DE3920557 C2 wird vorgeschlagen, die Taktzahl der Schneidvorrichtung automatisch, in Abhängigkeit der dem Stapelmagazin der Schneidvorrichtung pro Zeiteinheit zugeführten Druckprodukte zu regeln. Dadurch soll trotz des ungleichförmigen Produktestroms ein weitgehend störungsfreier Betrieb der Schneidvorrichtung ermöglicht werden. Mit diesem Verfahren lässt sich zwar die Anzahl der Leertakte minimieren, aber nicht vollständig vermeiden. Das Verfahren ist geeignet für Schneidvorrichtungen, die mit relativ kleiner Geschwindigkeit beschickt werden. Bei einer schnellen Produktzufuhr kann es bei der Wiederaufnahme der Beschickung nach einer Unterbrechung der Produktzufuhr zu einem Stau kommen, weil die Schneidvorrichtung lediglich eine relativ niedrige Beschleunigung vom Stillstand auf die Produktionsgeschwindigkeit aufweist.

Mit einer in der EP0887157 gezeigten Beschickungsvorrichtung soll eine Schneidvorrichtung beschickt werden können, welche auch bei einer diskontinuierlichen und extrem schnellen Folge zugeführter Druckerzeugnisse eine Selektion der Anzahl von Schneidgütern gewährleistet. Dazu verfügt die Beschickungsvorrichtung über ein Zählmagazin mit zwei übereinander angeordneten Stapelböden, die von der Zuführung und dem Abtransport der Druckerzeugnisse automatisch gesteuert werden. Mit einem unterhalb des Zählmagazins angeordneten Einschieber sind die kompletten Stapel aus Druckerzeugnissen taktsynchron der Schneidzelle zuführbar. Die Steuerung nutzt Signale von am Magazin angeordneten Sensoren zum Detektieren von Buchblocks, wobei der erste Sensor direkt vor dem Magazin, der zweite an den unteren Stapelböden und der dritte am Zuführungstisch angeordnet ist. In Abhängigkeit der Anzahl Exemplare pro Stapel ist das Zählmagazin in unterschiedlichen Betriebsarten betreibbar.

Die DE10321370 beschreibt ebenfalls eine Schneidvorrichtung mit einem Zählmagazin, wobei diesem eine Schuppentrenneinrichtung vorgelagert ist. Dadurch sollen dünne Produkte, die in einem Schuppenstrom zugefördert werden, sicher verarbeitbar sein.

Der Erfindung liegt die Aufgabe zugrunde, die Geschwindigkeit einer Schneidvorrichtung derart zu regeln, dass bei unregelmässiger Zufuhr der Druckerzeugnisse die Pufferkapazität des Stapelmagazins in jedem Fall genügt, um dessen Überfüllen zu vermeiden. Zudem sollen die Druckerzeugnisse an ihren Oberflächen schonend behandelt werden.

Die erfindungsgemässe Aufgabe wird durch ein Verfahren zur Geschwindigkeitsregelung einer Schneidvorrichtung gelöst, wobei die Druckerzeugnisse jeweils eines zu bildenden Stapels detektiert und auf Basis eines Zeitpunkts der Detektierung eines letzten Druckerzeugnisses des jeweils zu bildenden Stapels eine Ist-Taktzahl des Schneidwerks derart geregelt wird, dass der Stapel dem Schneidwerk innerhalb eines Zeitfensters zugeführt wird.

Vorzugsweise wird der gebildete Stapel auf einem zweiten Förderelement der Zuführvorrichtung zum Schneidwerk transportiert. Dabei wird das Zeitfenster als Differenz zwischen einer längsten zur Verfügung stehenden Zeit und einer kürzesten zur Verfügung stehenden Zeit zum Zuführen des gebildeten Stapels zum zweiten Förderelement berechnet.

In einem bevorzugten Ausführungsbeispiel wird der gebildete Stapel mit einem Einschieber des zweiten Förderelements zum Schneidwerk transportiert, wobei aus dem berechneten Zeitfenster ein minimaler und ein maximaler Wert für eine Versatzzeit berechnet wird und wobei der Transport des Stapels zum Schneidwerk nach Ablauf der Versatzzeit erfolgt. Dadurch, dass die Ist-Taktzahl des Schneidwerks berechnet und entsprechend eingestellt wird, kann sichergestellt werden, dass eine möglichst kontinuierliche Anpassung des Schneidwerks an die Geschwindigkeit der zugeführten Druckerzeugnisse erfolgt.

In einem bevorzugten Ausführungsbeispiel wird die Ist-Taktzahl des Schneidwerks aufgrund der Ankunftszeit des letzten Druckerzeugnisses eines zu bildenden Stapels geregelt. Dabei kann die Regelung der Ist-Taktzahl des Schneidwerks durch Verringern oder Erhöhen dieser Ist-Taktzahl gegenüber einer vorherigen Taktzahl erfolgen. Bei stark verspäteter Zufuhr des letzten Druckerzeugnisses eines zu bildenden Stapels wird bevorzugt wenigstens ein Leertakt des Schneidwerks eingefügt und die Ist-Taktzahl des Schneidwerks erhöht.

Im bevorzugten Ausführungsbeispiel wird die Geschwindigkeit der Druckerzeugnisse auf dem ersten Förderelement der Zuführvorrichtung abhängig von einer Länge der Druckerzeugnisse und unabhängig von der Ist-Taktzahl des Schneidwerks eingestellt. Dabei können der Schneidvorrichtung Druckerzeugnisse von einer vorgelagerten Verarbeitungsmaschine zugeführt werden, wobei eine nominale Taktzahl des Schneidwerks der Schneidvorrichtung von der Verarbeitungsmaschine vorgegeben wird.

Die Erfindung wird anschliessend unter Bezugnahme auf die Zeichnung anhand von Ausführungsbeispielen erläutert. In der Zeichnung zeigen:
- Fig. 1: eine schematische Darstellung einer Schneidvorrichtung für das dreiseitige Beschneiden von Druckerzeugnissen,
- Fig. 2: ein Diagramm mit den zeitlichen Abläufen bei kontinuierlicher Produktzufuhr,
- Fig. 3: ein Diagramm mit den zeitlichen Abläufen bei erhöhter Produktzufuhr,
- Fig. 4: ein Diagramm mit den zeitlichen Abläufen bei reduzierter Produktzufuhr und
- Fig. 5: ein Diagramm mit den zeitlichen Abläufen bei stark reduzierter Produktzufuhr.

Die Fig. 1 zeigt eine Schneidvorrichtung 1, der mittels einer Fördereinrichtung 2 Druckerzeugnisse 3 in einer Förderrichtung F von einer vorgelagerten Verarbeitungsmaschine 33, wie z.B. einer Bindemaschine für die Herstellung von Druckerzeugnissen, einer Entstapelvorrichtung oder einem Anleger, zugeführt werden. Dabei müssen die Druckerzeugnisse 3 nicht direkt von der Verarbeitungsmaschine 33 zugeführt werden, sondern können vor der Zuführung zur Schneidvorrichtung 1 beispielsweise zwischengespeichert werden. Durch die Schneidvorrichtung 1 werden die Druckerzeugnisse 3 an den drei offenen Seitenkanten auf Fertigmass beschnitten. Die zwischen der Verarbeitungsmaschine 33 und der Schneidvorrichtung 1 angeordnete Fördereinrichtung 2 wird im einfachsten Fall durch aufeinanderfolgende Transportbänder gebildet, auf denen die Druckerzeugnisse 3 einzeln und hintereinander gefördert werden. Insbesondere bei Anlagen mit einer hohen Produktionsleistung kann die Fördereinrichtung 2 zusätzliche Vorrichtungen aufweisen, wie beispielsweise Schuppungs- und Entschuppungsvorrichtungen, Ausschleus- und Verteilweichen, Adressiervorrichtungen und Kurvenelemente.

Die Fördereinrichtung 2 führt die Druckerzeugnisse 3 einzeln nacheinander einer Zuführvorrichtung 4 der Schneidvorrichtung 1 zu, die ein vorliegend als Bandförderer ausgeführtes erstes Förderelement 26 aufweist, das mittels eines regelbaren Motors M₁ antreibbar ist. Die Geschwindigkeit der dem ersten Förderelement 26 vorgelagerten Fördereinrichtung 2 wird in Abhängigkeit der Länge der Druckerzeugnisse 3 und der Taktzahl der Verarbeitungsmaschine 33 so gewählt, dass die Zwischenräume zwischen aufeinanderfolgenden Druckerzeugnissen 3 auf der Fördereinrichtung 2 möglichst gering sind. Die Frequenz zugeführter Druckerzeugnisse 3 ist dadurch nach oben begrenzt. Um das Bilden von Zwischenräumen zwischen aufeinanderfolgenden Druckerzeugnissen 3 zur beispielsweise optischen Detektierung sicherzustellen, ist die Geschwindigkeit des ersten Förderelements 26 stets höher als die Geschwindigkeit der Fördereinrichtung 2.

Mittels des ersten Förderelements 26 werden die Druckerzeugnisse 3 einer Stapelvorrichtung 5 zugeführt, die durch einen senkrechten Stapelschacht 6 mit auf zwei Ebenen angeordneten oberen Stapelschiebern 7 und unteren Stapelschiebern 8 gebildet ist. Die paarweise angeordneten Stapelschieber 7, 8 sind in Richtung eines Doppelpfeils D zwischen einer geschlossenen Stellung, in der die Druckerzeugnisse 3 zurückgehalten werden und einer offenen Stellung, in der die Druckerzeugnisse 3 freigegeben werden, versetzbar. Zur Vermeidung von Schleifspuren am untersten Druckerzeugnis 3 werden die Stapelschieber 7, 8 beim Öffnen zusätzlich vertikal nach unten beschleunigt. Durch die Stapelvorrichtung 5 lassen sich die Druckerzeugnisse 3 während einer gewissen Zeit puffern. Der Stapelschacht 6 wird nach unten durch ein zweites Förderelement 9 in Form eines Einfördertisches begrenzt, auf den durch die Stapelvorrichtung 5 aus einer Anzahl von Druckerzeugnissen 3 gebildete Stapel 10 von oben zugeführt werden.

Auf dem zweiten Förderelement 9 werden die Stapel 10 durch einen ebenfalls in Richtung des Doppelpfeils D vor und zurück versetzbaren Einschieber 11 auf einen nicht dargestellten Schneidtisch eines Schneidwerks 12 der Schneidvorrichtung 1 gefördert. Anschliessend wird der Stapel 10 zwischen dem Schneidtisch und einer ebenfalls nicht dargestellten Pressplatte eingespannt. In dieser Position wird der Stapel 10 mittels eines Frontmessers 13 an der Vorderkante und mittels Seitenmessern 14 an den beiden Seitenkanten beschnitten, wobei die Schnittfolge auch umgekehrt erfolgen kann. Nach dem Lösen der Pressplatte wird der fertig beschnittene Stapel 10 mittels eines ersten Förderers 15 und eines nachfolgenden zweiten Förderers 16 in einer Ausförderrichtung A abtransportiert. Dadurch wird der Schneidtisch frei für die Aufnahme des nächsten zu beschneidenden Stapels 10.

Vorzugsweise werden der Einschieber 11 durch einen Motor M₂, Frontmesser 13 und Seitenmesser 14 gemeinsam durch einen Motor M₃, der erste Förderer 15 durch einen Motor M₄ und der zweite Förderer 16 durch einen Motor M₅ angetrieben. Ein weiterer Motor M₆ bildet einen Hauptantrieb der Schneidvorrichtung 1. Der Hauptantrieb treibt alle nicht bereits erwähnten Organe der Schneidvorrichtung 1, wie Ausrichtorgane auf dem Schneidtisch, Überführungsvorrichtungen etc. an und bildet den Masterantrieb für die Motoren M_{1...5}.

Die Motoren M₁₆ sind als drehwinkelgesteuerte Motoren ausgebildet, die mit entsprechenden Antriebsreglern A_{1...6} verbunden sind. Die Antriebsregler A_{1...6} sind zum Austausch von Steuersignalen mit einer Steuervorrichtung 17 verbunden. Alternativ können die Antriebsregler A_{1...6} als ein Teil der Steuervorrichtung 17 ausgebildet sein. Ausgänge der Steuervorrichtung 17 sind mit nicht dargestellten Betätigungsmitteln für die oberen Stapelschieber 7 sowie die unteren Stapelschieber 8 und Eingänge der Steuervorrichtung 17 mit Lichtschranken L_{1...3} sowie einem Sensor 24 verbunden.

Die Lichtschranke L₁ ist am Anfang und die Lichtschranke L₃ am Ende des ersten Förderelements 26 angeordnet. Die Lichtschranke L₂ ist nach der Lichtschranke L₁ angeordnet, wobei eine Distanz 30 zwischen diesen beiden Lichtschranken L₁, L₂ mindestens der Länge eines Druckerzeugnisses 3 in Förderrichtung F entspricht.

Das Verfahren wird nachfolgend im Detail, mit Bezug auf die Fig. 2 bis Fig. 5, beschrieben. Die folgenden Beispiele beziehen sich alle auf das Schneiden von Druckerzeugnissen 3 in Stapeln von drei Exemplaren. Sie sind jedoch allgemein gültig, wobei ein Stapel 10 durch wenigstens ein Druckerzeugnis 3 gebildet wird. Die Verarbeitungsmaschine 33 produziert mit einer definierten Taktzahl T, wodurch sich für die Schneidvorrichtung 1 eine nominale Taktzahl T_{N} von einem Drittel der Taktzahl T der Verarbeitungsmaschine 33 und eine Zykluszeit tz ergeben. Im kontinuierlichen Betrieb werden der Zuführvorrichtung 4 der Schneidvorrichtung 1 zu beschneidende Druckerzeugnisse 3 ebenfalls kontinuierlich durch die Fördereinrichtung 2 zugeführt.

Der Lichtstrahl, der Lichtschranke L₂ wird durch die transportierten Druckerzeugnisse 3 zyklisch unterbrochen. Dadurch ergibt sich ein Signal mit Dunkelphasen 18, wenn der Lichtstrahl unterbrochen ist, und mit Hellphasen 19, wenn sich kein Druckerzeugnis 3 im Bereich des Lichtstrahls befindet. Ein zugehöriges Zeitdiagramm ist in Fig. 2 oben dargestellt, wobei aus je einer Dunkelphase 18 und einer Hellphase 19 gebildete Impulse 20 fortlaufend nummerierten Druckerzeugnissen 3 des jeweils zu bildende Stapels 10 entsprechen. Die Angabe in den Klammern gibt die Nummer eines Stapels 10 an und die tief gestellte Zahl eine Nummer des Druckerzeugnisses 3 im Stapel 10. Der Impuls 20 mit der Nummer (n+1)₂ ist somit dem Druckerzeugnis 3 mit der Nummer zwei im Stapel 10 mit der Nummer (n+1) zugeordnet.

Unter Einbeziehung der Anzahl von Druckerzeugnissen 3 pro Stapel 10 und der Zeit zwischen aufeinanderfolgenden Impulsen 20 berechnet die Steuervorrichtung 17 eine zugehörige Ist-Taktzahl T_{E} bzw. einen Maschinenzyklus Zₙ der Schneidvorrichtung 1 und treibt den Motor M₆ mittels des Antriebsreglers A₆ mit der entsprechenden Drehzahl an. Dadurch resultiert bei kontinuierlich erzeugten Impulsen 20 durch die Lichtschranke L₂ ein ebenfalls kontinuierlicher Lauf der Schneidvorrichtung 1 mit der Ist-Taktzahl T_{E}, die der nominalen Taktzahl T_{N} entspricht. Die Ist-Taktzahl T_{E} wird nach oben durch eine maximale Taktzahl T_{MAX} und nach unten durch eine minimale Taktzahl T_{MIN} begrenzt.

Die Geschwindigkeit des ersten Förderelements 26 der Zuführvorrichtung 4 wird durch die Steuervorrichtung 17 auf der Basis der der Steuervorrichtung 17 bekannten Länge der Druckerzeugnisse 3 in Förderrichtung F berechnet und der Motor M₁ durch den Antriebsregler A₁ mit der erforderlichen Drehzahl angetrieben, wobei die Geschwindigkeit des ersten Förderelements 26 nach unten begrenzt ist. Dadurch wird einerseits erreicht, dass zwischen den Druckerzeugnissen 3 in der Zuführvorrichtung 4 genügend grosse Lücken gebildet werden und andererseits eine Mindestgeschwindigkeit bei der (wurfartigen) Zuführung der Druckerzeugnisse 3 in die Stapelvorrichtung 5 nicht unterschritten wird, Für die Produktverfolgung der Druckerzeugnisse 3 innerhalb der Zuführvorrichtung 4 ist an einem Antriebsrad 21 des ersten Förderelements 26, wie in Fig. 1 dargestellt, ein Taktgeber 22 vorgesehen, der aus einem Zackenrad 23 und dem mit der Steuervorrichtung 17 verbundenen Sensor 24 gebildet ist. Alternativ ist ein bereits im Motor M₁ integrierter Drehwinkelgeber für diesen Zweck verwendbar.

Durch die Detektierung der Druckerzeugnisse 3 mit der Lichtschranke L₂ und einer Produktverfolgung ist die Steuervorrichtung 17 jederzeit in der Lage die Position eines Druckerzeugnisses 3 auf dem ersten Förderelement 26 relativ zur Lichtschranke L₂ und eine Zeit t_{B} zu berechnen, die ein Druckerzeugnis 3 benötigt, um eine Distanz 31 zwischen der Lichtschranke L₂ und der Lichtschranke L₃ zurückzulegen, bzw. die Zeit bis das Druckerzeugnis 3 am Stapelschacht 6 ankommen sollte. Ausserdem kann die Steuervorrichtung 17 eine mindestens benötigte Zeit tₖ berechnen, die nach der Detektierung eines letzten Druckerzeugnisses 3 des zu bildenden Stapels durch die Lichtschranke L₃ erforderlich ist, bis sich auf den unteren Stapelschiebern 8 ein fertiger Stapel 10 gebildet hat und eine Zeit tₗ, die höchstens zur Verfügung steht, bis die unteren Stapelschieber 8 geöffnet werden müssen, damit sie rechtzeitig wieder für die Bildung eines nächsten Stapels 10 bereit sind. Innerhalb eines durch die Zeit tₗ und Zeit tₖ gebildeten Zeitfensters 25 müssen die unteren Stapelschieber 8 geöffnet und damit der Stapel 10 dem zweiten Förderelement 9 von oben zugeführt werden.

Andererseits muss sich der Einschieber 11 in einer hinteren Endlage 27 befinden, wenn die unteren Stapelschieber 8 geöffnet werden und darf mit seiner Vorwärtsbewegung erst beginnen, wenn sich der Stapel 10 auf dem zweiten Förderelement 9 befindet. Der Bewegungsablauf 29 des Einschiebers 11 ist in den Fig. 2 bis Fig. 5 dargestellt, wobei der Einschieber 11 zwischen seiner hinteren Endlage 27, in der ein Stapel 10 von oben zugeführt werden kann und einer vorderen Endlage 28, in der der Stapel vollständig auf den Schneidtisch gefördert wurde, versetzbar ist. In seiner hinteren Endlage 27 steht der Einschieber 11 während einer Rastzeit tᵣ still, wobei die Rastzeit tᵣ einem konstanten Anteil eines Maschinenzyklus Zₙ entspricht.

Der früheste mögliche Zeitpunkt t_{f}, zu dem der Einschieber 11 mit dem Einschieben beginnen kann ergibt sich dann, wenn der Stapel 10 zur Zeit tₖ von oben zugeführt wird und nach einer Fallzeit tₒ, unmittelbar das zweite Förderelement 9 erreicht hat. Der späteste mögliche Zeitpunkt tₛ, zu dem der Einschieber 11 mit dem Einschieben beginnen kann ergibt sich dann, wenn der Stapel 10 zu der Zeit tₗ von oben zugeführt wird, gleichzeitig der Einschieber 11 seine hintere Endlage 27 erreicht hat und nach Ablauf der Rastzeit tᵣ, während der der Einschieber 11 in der hinteren Endlage 27 verbleibt.

Ein Bereich B, innerhalb dem der Einschieber 11 mit dem Einschieben eines Stapels 10 beginnen kann berechnet sich somit nach der Formel B= tₗ-tₖ+tᵣ-tₒ. Die Steuervorrichtung 17 berechnet bei jedem Durchgang des letzten Druckerzeugnisses 3 eines jeweils zu bildenden Stapels 10 bei der Lichtschranke L₂ eine Versatzzeit t_{Offset} = t_{B}+tₖ+tₒ+tᵥ bis zum Beginn der Einschiebebewegung des Einschiebers 11 (tᵥ eine zu wählende vorteilhafte Zeit, s. u.) und korrigiert die Ist-Taktzahl T_{E} bzw. den Maschinenzyklus Zₙ des Schneidwerks 12 in dem Sinne, dass der Beginn der Einschiebebewegung exakt nach der Versatzzeit t_{Offset} erfolgen kann. Es ist vorteilhaft, wenn die Zeit tᵥ in etwa gleich B/2 gewählt wird, um sowohl auf kurzfristig erhöhte oder auch verminderte Zuführgeschwindigkeiten von Druckerzeugnissen 3 reagieren zu können.

Bei jedem Durchgang des letzten Druckerzeugnisses 3 eines zu bildenden Stapels 10 bei der Lichtschranke L₃ vergleicht die Steuervorrichtung 17 die berechnete Zeit t_{B}, mit einer gemessenen und korrigiert im Falle einer Abweichung die Ist-Taktzahl T_{E} des Schneidwerks 12 in dem Sinne, dass der Beginn der Einschiebebewegung an der beabsichtigten Stelle innerhalb des Bereichs B erfolgen kann. Mittels Messung des Ankunftszeitpunkts der Druckerzeugnisse 3 beim Stapelschacht 6 lassen sich zudem die Stapelschieber 7, 8 zeitlich genauer steuern.

Der Ablauf wird anhand des Stapels 10, bestehend aus den drei Druckerzeugnissen 3 mit den Nummern n₁, n₂, n₃ beschrieben. Druckerzeugnisse 3 mit den Nummern n₁ und n₂, werden durch die Lichtschranke L₂ detektiert und generieren die Impulse 20 (n₁) und 20 (n₂). Erreicht die vordere Kante des Druckerzeugnisses 3 mit der Nummer n₃ die Lichtschranke L₂ werden die Zeiten tₗ, tₖ, tₒ, tᵥ tᵣ und t_{B} ermittelt. Daraus berechnet die Steuervorrichtung 17 anschliessend die Versatzzeit t_{Offset}. Einige der Werte für die Zeiten tₗ, tₖ, tₒ, tᵥ, tᵣ und t_{B} können alternativ als Konstante in einem Speicher der Steuervorrichtung 17 abgelegt und von hier ausgelesen werden. Der Wert für tₒ kann beispielsweise dann als konstant eingestuft werden, wenn die Fallzeit tₒ eines Stapels 10 in ein und derselben Stapelvorrichtung 5 konstruktiv bedingt immer denselben Wert hat.

Ergibt die Berechnung, dass wenn das Schneidwerk 12 der Schneidvorrichtung 1 mit der momentanen Ist-Taktzahl T_{E} weiter läuft, nach Ablauf der Zeit t_{Offset} der Einschieber 11 mit dem Einschieben beginnen wird, so bleibt die Ist-Taktzahl T_{E} konstant. Andernfalls wird die Ist-Taktzahl T_{E} angepasst, wie dies in der weiteren Beschreibung näher ausgeführt wird.

Fig. 3 zeigt den Fall, bei dem die drei Druckerzeugnisse 3 mit den Nummern n_{1...3} mit erhöhter Kadenz eintreffen und somit das dritte, bzw. letzte Druckerzeugnis 3 mit der Nummer n₃ des zu bildenden, die Nummer n tragenden Stapels 10 früher eintrifft, als bei einem vorherigen Maschinenzyklus Z(ₙ₋₂). Mittels der Steuervorrichtung 17 wird die Ist-Taktzahl T_{E} soweit erhöht, dass der Einschieber 11 anschliessend bereit ist, um den nächsten Stapel 10 mit der Nummer n nach Ablauf der Zeit t_{Offset} taktsynchron einzuschieben. Dies hat zur Folge, dass der Maschinenzyklus Z₍ₙ₋₁₎ für den Stapel 10 mit der Nummer (n-1) gegenüber dem Maschinenzyklus Z₍ₙ₋₂₎ verkürzt wird.

Fig. 4 zeigt den Fall, bei dem die drei Druckerzeugnisse 3 mit den Nummern n_{1...3} mit reduzierter Kadenz eintreffen und somit das dritte, bzw. letzte Druckerzeugnis 3 mit der Nummer n₃ des zu bildenden, die Nummer n tragenden Stapels 10 später eintrifft, als beim vorherigen Maschinenzyklus Z₍ₙ₋₂₎. Mittels der Steuervorrichtung 17 wird die Ist-Taktzahl T_{E} soweit reduziert, dass der Einschieber 11 anschliessend rechtzeitig bereit ist, um den nächsten Stapel 10 mit der Nummer n nach Ablauf der Zeit t_{Offset} taktsynchron einzuschieben. Dies hat zur Folge, dass der Maschinenzyklus Z₍ₙ₋₁₎ für den Stapel 10 mit der Nummer (n-1) gegenüber dem Maschinenzyklus Z₍ₙ₋₂₎ verlängert wird. Falls es nicht möglich ist, durch Erhöhung oder Absenkung der Ist-Taktzahl T_{E}, den zu frühen oder zu späten Ankunftszeitpunkt des letzten Druckerzeugnisses 3 eines zu bildenden Stapels 10 auszugleichen, wird das Schneidwerk 12 über mehrere Maschinentakte mit erhöhter oder abgesenkter Ist-Taktzahl T_{E} angetrieben. Bei der Verarbeitung von Stapeln 10, die eine grosse Anzahl Druckerzeugnisse 3 aufweisen, ist es denkbar, auch die dem letzten Druckerzeugnis 3 vorausgehenden Druckerzeugnisse 3 eines zu bildenden Stapels 10 durch die Lichtschranke L₂ zu detektieren und durch Auswertung dieses Signals bereits die Ist-Taktzahl T_{E} zu regeln.

In der Fig. 5 ist ein Fall dargestellt, bei dem das dritte, bzw. letzte Druckerzeugnis 3 mit der Nummer n₃ des Stapels 10 soweit verspätet durch die Lichtschranke L₂ erkannt wird, dass die errechnete Ist-Taktzahl T_{E} tiefer sein müsste, als die minimale Taktzahl T_{MIN}, was jedoch nicht möglich ist. In diesem Fall wird die Ist-Taktzahl T_{E} erhöht und der Einschieber 11 während wenigstens eines Maschinenzyklus Z in seiner hinteren Endlage 27 zurückbehalten, wodurch das Schneidwerk 12 wenigstens einen sogenannten Leertakt in einem Maschinenzyklus Zₗₑₑᵣ ausführt. Bei einem Leertakt verbleibt der Einschieber 11 in seiner hinteren Endlage 27 und der Motor M₃ für den Antrieb des Frontmessers 13 und der Seitenmesser 14 wird anschliessend für die Zeitdauer eines Maschinentakts angehalten. Wenn sich nach mehreren aufeinanderfolgenden Leertakten keine Druckerzeugnisse 3 mehr innerhalb des Schneidwerks 12 befinden, können alle Antriebe des Schneidwerks 12 angehalten werden. Die Ist-Taktzahl T_{E} wird so berechnet, dass nach Ablauf von t_{Offset} der Einschieber 11 mit der Abschiebebewegung beginnt. Im vorliegenden Beispiel ist dies nicht möglich, weil die Ist-Taktzahl T_{E} grösser würde als T_{MAX} und somit auf T_{MAX} beschränkt bleibt. Dies hat zur Folge, dass im Vergleich zu den vorher dargestellten Abläufen die Zeit tᵥ um eine Regelabweichung R grösser wird. Für einen sogenannten "Normalfall", wie in den Fig.1 bis Fig.4 dargestellt, hat die Regelabweichung R den Wert "0". Nach der Detektierung des Druckerzeugnisses 3 mit der Nummer (n+1)₃ durch die Lichtschranke L₂ wird die Ist-Taktzahl T_{E} neu berechnet, in dem Sinne, dass nach Ablauf von t_{Offset} der Einschieber 11 mit dem Einschieben beginnt. Ab dem Maschinenzyklus Z₍ₙ₊₁₎ ist der Wert der Zeit tᵥ wieder auf dem beabsichtigten Wert und die Schneidvorrichtung 1 kann mit konstanter Ist-Taktzahl T_{E} = T_{N} weiter produzieren.

Das Verfahren kann vereinfacht umschrieben werden als Synchronisationsverfahren des Schneidwerks 12 einer Schneidvorrichtung 1 durch vorheriges Detektieren der Druckerzeugnisse 3 und Regeln der Ist-Taktzahl des Schneidwerks 12 nach den zugeführten Druckerzeugnissen 3, wobei im Falle, dass der zu schneidende Stapel 10 zu spät gebildet wird, die Ist-Taktzahl T_{E} des Schneidwerks 12 erhöht wird und wenigstens ein Leertakt erzeugt wird. Mittels der Lichtschranke L₁ und der Lichtschranke L₂ zusammen mit dem Taktgeber 22 ist die Steuervorrichtung 17 in der Lage, festzustellen ob und wo sich ein Druckerzeugnis 3 auf dem ersten Förderelement 26 befindet. Dies erlaubt es, im Falle eines Stopps der Schneidvorrichtung 1 und/oder der Fördereinrichtung 2, das erste Förderelement 26 mit der ursprünglichen Geschwindigkeit leer zu fahren oder so schnell anzuhalten, dass der Stapelvorrichtung 5 kein Druckerzeugnis 3 mit zu kleiner Geschwindigkeit zugeführt wird. Befindet sich nach dem Anhalten des ersten Förderelements 26 noch ein Druckerzeugnis 3 auf dem ersten Förderelement 26, kann das erste Förderelement 26 rückwärts angetrieben werden, bis das Druckerzeugnis 3 durch die Lichtschranke L₁ detektiert wird.

Nach dem Wiederanlauf des ersten Förderelements 26 in Förderrichtung F steht dem sich darauf befindenden Druckerzeugnis 3 anschliessend eine grosse Beschleunigungsstrecke zur Verfügung, sodass die (wurfartige) Zuführung in die Stapelvorrichtung 5 mit voller Geschwindigkeit erfolgen kann.

## Patentansprüche

1. Verfahren zur Geschwindigkeitsregelung einer Schneidvorrichtung (1), wobei die Schneidvorrichtung (1) ein Schneidwerk (12) zum Schneiden von Druckerzeugnissen (3) und eine Zuführvorrichtung (4) zum Zuführen von Druckerzeugnissen (3) zum Schneidwerk (12) aufweist, wobei vor dem Schneiden aus den Druckerzeugnissen (3) in einer Stapelvorrichtung (5) Stapel (10) von Druckerzeugnissen (3) gebildet werden und wobei die Druckerzeugnisse (3) eines zu bildenden Stapels (10) auf einem ersten Förderelement (26) der Zuführvorrichtung (4) nacheinander transportiert werden, **dadurch gekennzeichnet, dass** die Druckerzeugnisse (3) jeweils eines zu bildenden Stapels (10) detektiert werden und auf Basis eines Zeitpunkts der Detektierung eines letzten Druckerzeugnisses (3) des jeweils zu bildenden Stapels (10) eine Ist-Taktzahl (T_{E}) des Schneidwerks (12) derart geregelt wird, dass der Stapel (10) dem Schneidwerk (12) innerhalb eines Zeitfensters (25) zugeführt wird.

2. Verfahren nach Anspruch 1, **dadurch gekennzeichnet, dass** der gebildete Stapel (10) auf einem zweiten Förderelement (9) der Zuführvorrichtung (4) zum Schneidwerk (12) transportiert wird und das Zeitfenster (25) als Differenz zwischen einer längsten zur Verfügung stehenden Zeit (tₗ) und einer kürzesten zur Verfügung stehenden Zeit (tₖ) zum Zuführen des gebildeten Stapels (10) zum zweiten Förderelement (9) berechnet wird.

3. Verfahren nach Anspruch 2, **dadurch gekennzeichnet, dass** der gebildete Stapel (10) mit einem Einschieber (11) des zweiten Förderelements (9) zum Schneidwerk (12) transportiert wird, wobei aus dem berechneten Zeitfenster ein minimaler und ein maximaler Wert für eine Versatzzeit (t_{Offset}) berechnet wird, und wobei der Transport des Stapels (10) zum Schneidwerk (12) nach Ablauf der Versatzzeit (t_{Offset}) erfolgt.

4. Verfahren nach einem der Ansprüche 1 bis 3, **dadurch gekennzeichnet, dass** die Ist-Taktzahl (T_{E}) des Schneidwerks (12) aufgrund der Ankunftszeit des letzten Druckerzeugnisses (3) eines zu bildenden Stapels (10) geregelt wird.

5. Verfahren nach einem der Ansprüche 1 bis 4, **dadurch gekennzeichnet, dass** die Regelung der Ist-Taktzahl (T_{E}) des Schneidwerks (12) durch Verringern oder Erhöhen dieser Ist-Taktzahl gegenüber einer vorherigen Taktzahl erfolgt.

6. Verfahren nach einem der Ansprüche 1 bis 5, **dadurch gekennzeichnet, dass** bei stark verspäteter Zufuhr des letzten Druck-erzeugnisses (3) eines zu bildenden Stapels (10) wenigstens ein Leertakt des Schneidwerks (12) eingefügt und die Ist-Taktzahl (T_{E}) des Schneidwerks (12) erhöht wird.

7. Verfahren nach einem der Ansprüche 1 bis 6, **dadurch gekennzeichnet, dass** die Geschwindigkeit der Druckerzeugnisse (3) auf dem ersten Förderelement (26) der Zuführvorrichtung (4) abhängig von einer Länge der Druckerzeugnisse (3) und unabhängig von der Ist-Taktzahl (T_{E}) des Schneidwerks (12) eingestellt wird.

8. Verfahren nach einem der Ansprüche 1 bis 7, **dadurch gekennzeichnet, dass** der Schneidvorrichtung (1) Druckerzeugnisse (3) von einer vorgelagerten Verarbeitungsmaschine (33) zugeführt werden, wobei eine nominale Taktzahl (T_{N}) des Schneidwerks (12) der Schneidvorrichtung (1) von der Verarbeitungsmaschine (33) vorgegeben wird.

## Claims

1. Method for regulating the speed of a cutting device (1), wherein the cutting device (1) has a cutter (12) for cutting printed products (3) and a feed device (4) for feeding printed products (3) to the cutter (12), wherein before the cutting, stacks (10) of printed products (3) are formed from the printed products (3) in a stacking device (5) and wherein the printed products (3) of a stack (10) to be formed are transported one after the other on a first conveying member (26) of the feed device (4), **characterised in that** each printed product (3) of a stack (10) to be formed is detected and, based on a time point of the detection of a last printed product (3) of the respective stack (10) to be formed, an actual cycle rate (T_{E}) of the cutter (12) is regulated such that the stack (10) is fed to the cutter (12) within a time window (25).

2. Method according to claim 1, **characterised in that** the stack (10) formed is transported on a second conveying member (9) of the feed device (4) to the cutter (12) and the time window (25) is calculated as the difference between a longest available time (tₗ) and a shortest available time (tₖ) for feeding the formed stack (10) to the second conveying member (9).

3. Method according to claim 2, **characterised in that** the formed stack (10) is transported with an inserter (11) of the second conveying member (9) to the cutter (12), wherein from the calculated time window a minimum value and a maximum value of an offset time (t_{offset}) is calculated and wherein the transport of the stack (10) to the cutter (12) takes place following the elapse of the offset time (t_{offset}).

4. Method according to one of the claims 1 to 3, **characterised in that** the actual cycle rate (T_{E}) of the cutter (12) is regulated based on the arrival time of the last printed product (3) of a stack to be formed (10).

5. Method according to one of the claims 1 to 4, **characterised in that** the regulation of the actual cycle rate (T_{E}) of the cutter (12) is carried out by reducing or increasing said actual cycle rate in relation to a previous cycle rate.

6. Method according to one of the claims 1 to 5, **characterised in that**, in the event of severely delayed feeding of the last printed product (3) of a stack (10) to be formed, at least one empty cycle of the cutter (12) is introduced and the actual cycle rate (T_{E}) of the cutter (12) is increased.

7. Method according to one of the claims 1 to 6, **characterised in that** the speed of the printed products (3) on the first conveying member (26) of the feed device (4) is adjusted depending on a length of the printed products (3) and independently of the actual cycle rate (T_{E}) of the cutter (12).

8. Method according to one of the claims 1 to 7, **characterised in that** printed products (3) are fed to the cutting device (1) from an upstream processing machine (33), wherein a nominal cycle rate (T_{N}) of the cutter (12) of the cutting device (1) is pre-determined by the processing machine (33).

## Revendications

1. Procédé de régulation de la vitesse d'un dispositif de coupe (1), ledit dispositif de coupe (1) comprenant un mécanisme de coupe (12) conçu pour sectionner des produits d'impression (3) et un dispositif d'amenée (4) conçu pour délivrer des produits d'impression (3) audit mécanisme de coupe (12), sachant que, préalablement au sectionnement, des piles (10) de produits d'impression (3) sont formées dans un dispositif d'empilement (5), à partir desdits produits d'impression (3), et sachant que les produits d'impression (3) d'une pile (10), devant être formée, sont transportés en succession sur un premier élément de convoyage (26) dudit dispositif d'amenée (4), **caractérisé par** une détection des produits d'impression (3) d'une pile respective (10) devant être formée et, sur la base d'un instant de la détection d'un dernier produit d'impression (3) de ladite pile (10) devant être respectivement formée, un nombre réel de cycles (T_{E}) du mécanisme de coupe (12) est régulé de façon telle que ladite pile (10) soit délivrée audit mécanisme de coupe (12) à l'intérieur d'un créneau temporel (25).

2. Procédé selon la revendication 1, **caractérisé par le fait que** la pile formée (10) est transportée vers le mécanisme de coupe (12) sur un second élément de convoyage (9) du dispositif d'amenée (4), et le créneau temporel (25) est calculé en tant que différence entre un temps disponible (tₗ) de durée maximale et un temps disponible (tₖ) de durée minimale pour la délivrance de ladite pile formée (10) audit second élément de convoyage (9).

3. Procédé selon la revendication 2, **caractérisé par le fait que** la pile formée (10) est transportée vers le mécanisme de coupe (12) à l'aide d'un poussoir d'insertion (11) du second élément de convoyage (9), des valeurs minimale et maximale d'un temps de décalage (t_{Offset}) étant calculées sur la base du créneau temporel calculé, et le transport de ladite pile (10) vers ledit mécanisme de coupe (12) ayant lieu après expiration dudit temps de décalage (t_{Offset}).

4. Procédé selon l'une des revendications 1 à 3, **caractérisé par le fait que** le nombre réel de cycles (T_{E}) du mécanisme de coupe (12) est régulé sur la base du temps d'arrivée du dernier produit d'impression (3) d'une pile (10) devant être formée.

5. Procédé selon l'une des revendications 1 à 4, **caractérisé par le fait que** la régulation du nombre réel de cycles (T_{E}) du mécanisme de coupe (12) a lieu par diminution ou accroissement de ce nombre réel de cycles, par rapport à un nombre de cycles précédent.

6. Procédé selon l'une des revendications 1 à 5, **caractérisé par le fait que**, dans le cas d'une délivrance fortement retardée du dernier produit d'impression (3) d'une pile (10) devant être formée, au moins un cycle à vide du mécanisme de coupe (12) est ajouté, et le nombre réel de cycles (T_{E}) dudit mécanisme de coupe (12) est accru.

7. Procédé selon l'une des revendications 1 à 6, **caractérisé par le fait que** la vitesse des produits d'impression (3), sur le premier élément de convoyage (26) du dispositif d'amenée (4), est réglée en fonction d'une longueur desdits produits d'impression (3) et indépendamment du nombre réel de cycles (T_{E}) du mécanisme de coupe (12).

8. Procédé selon l'une des revendications 1 à 7, **caractérisé par le fait que** des produit d'impression (3) sont délivrés au dispositif de coupe (1) à partir d'une machine de traitement (33) installée en amont, un nombre nominal de cycles (T_{N}) du mécanisme de coupe (12) dudit dispositif de coupe (1) étant préétabli par ladite machine de traitement (33).
